# EUROPÄISCHE PATENTSCHRIFT

(11) **EP 0 069 298 B1**
(45) Veröffentlichungstag und Bekanntmachung des Hinweises auf die Patenterteilung: **27.08.1986**
(21) Anmeldenummer: 82105607.4
(22) Anmeldetag: 25.06.1982
(51) Int. Cl.: F24C 15/10, H05B 3/74

(54) **Kochplatte**
Cooking plate
Plaque chauffante

(30) Priorität: 08.07.1981 DE 3126989
(43) Veröffentlichungstag der Anmeldung: 12.01.1983
(73) Patentinhaber: E.G.O. Elektro-Geräte Blanc u. Fischer, D-75032 Oberderdingen (DE)
(72) Erfinder: Kicherer, Robert, D-7134 Knittlingen (DE)
(74) Vertreter: Patentanwälte Ruff, Beier, Schöndorf und Mütschele

## Beschreibung

Die Erfindung betrifft eine Kochplatte mit einem im beheizten Bereich eine im wesentlichen ebene Ober- und Unterseite aufweisenden flachen Kochplattenkörper aus gut wärmeleitendem, elektrisch isolierendem Material mit niedrigem Ausdehnungskoeffizienten und hoher Temperaturwechselbeständigkeit sowie einer elektrischen Beheizung, die als eine in einzelne, gegeneinander isolierte Bereiche aufgeteilte Schicht aus Widerstandsmaterial auf die Unterseite des Kochplattenkörpers aufgebracht ist und Bereiche unterschiedlicher elektrischer Oberflächenbelastung aufweist.

Eine derartige Kochplatte ist aus DE-A-2411663 bekannt. Die Bereiche der Beheizung bestehen aus Widerstandsstreifen gleicher Länge, Breite und gleichem Abstand sowie gleichem elektrischem Widerstand. Die isolierten Bereiche sind durch Sammelschienen od. dgl. elektrisch miteinander verbunden. Zwei der Sammelschienen haben eine niedrigere Leistungsdichte als die Beheizungsschicht. Die Beheizung muss aus einem Material mit positivem, linearem Temperaturkoeffizienten bestehen. Damit soll erreicht werden, dass bei einem falsch aufgesetzten Kochgefäss an den Stellen, wo die Wärmeabfuhr verringert ist, aufgrund des Ansteigens des Widerstandes des speziellen Widerstandsmaterials die Leistungsdichte abnimmt.

Es ist ebenfalls bekannt, an der Unterseite einer Glaskeramikkochfläche eine dünne Schicht aus di-elektrischem Material anzuordnen, mit deren Unterseite ein Widerstands-Folienheizelement verklebt ist. Die Anordnung benötigt eine aufwendige Vorrichtung, die die Heizfolie an die Unterseite der Glaskeramik mit konstantem Druck andrückt (DE-A-2 712 881).

Ebenfalls bekannt ist eine Heizplatte für ein Magnet-Rührgerät (DE-B-2215798), bei der die Heizplatte eine Scheibe aus hitzebeständigem Isolierstoff aufweist, auf deren Unterseite ein flacher Heizleiter gedruckt oder aufgedampft ist. Hierbei handelt es sich jedoch um eine Heizplatte, die nur für niedrige Temperaturen gedacht und geeignet ist. Die Verwendung des hitzebeständigen Isolierstoffes ist dort erforderlich, damit die magnetischen Feldlinien des rotierenden Magnetfeldes durch die Heizplatte hindurchtreten können. Eine Anregung, eine Kochplatte mit Betriebstemperaturen von mehr als 300°C zu schaffen, kann aus diesem Stand der Technik nicht entnommen werden.

Weiterhin ist es bekannt (DE-A-2 814 085), ein Folien-Heizelement mit Abstand unterhalb der Kochplatte anzuordnen.

Es ist schon vorgeschlagen worden (DE-A-3 033 828, Stand der Technik nach Artikel 54 (3) EPÜ), an der Unterseite eines flachen, aus Metall bestehenden Kochplattenkörpers einen dünnen und flexiblen Rohrheizkörper anzuordnen, der von einem Federelement gegen die Unterseite des Kochplattenkörpers angedrückt wird. Diese Kochplatte hat sich bewährt.

Der Erfindung liegt die Aufgabe zugrunde, eine Kochplatte der eingangs genannten Art zu schaffen, die besonders einfach im Aufbau und ebenso einfach herzustellen ist, die eine möglichst geringe Wärmekapazität aufweist, und bei relativ geringen elektrischen Anschlusswerten eine sehr kurze Ankochzeit garantiert.

Zur Lösung dieser Aufgabe schlägt die Erfindung vor, dass bei einer Kochplatte der eingangs genannten Art der Widerstandswert durch Querschnittsverminderung, insbesondere mit Hilfe eines Lasers, abgestimmt ist, die Bereiche unterschiedlicher elektrischer Oberflächenbelastung ringförmig oder kreisförmig ausgebildet sind und die elektrische Oberflächenbelastung nach aussen ansteigt.

Dabei kann der Kochplattenkörper aus Keramik, beispielsweise aus Magnesium-Oxyd, Aluminium-Oxyd oder einer anderen geeigneten, technischen Keramik, wie zum Beispiel KER 520, bestehen. Vorteilhaft kann auch eingebranntes, reaktionsgebundenes oder warmgepresstes Siliziumnitrid eingesetzt werden. Dieses Material hat einen niederen Ausdehnungskoeffizienten bei guter Wärmeleitfähigkeit und aussergewöhnlicher Temperaturwechselbeständigkeit. Aufgrund der hohen bis ausreichend mechanischen Festigkeit, ihrer hohen Isolationswerte bei gleichzeitig guter Wärmeleitfähigkeit wird es dadurch möglich, den Kochplattenkörper dünn auszugestalten, so dass die derart aufgebaute Kochplatte eine praktisch verschwindend kleine Wärmekapazität besitzt. Daher kann ein Ankochen sehr schnell erfolgen, ohne dass eine zu hohe elektrische Leistung verbraucht wird. Durch die Aufteilung der Widerstandsschicht in Bereiche und durch die unterschiedliche elektrische Oberflächenbelastung wird es möglich, die von den einzelnen Bereichen abgegebene Wärme an die Erfordernisse des Kochens anzupassen, was zur Verbesserung der Wärmeabgabe ausgenutzt werden kann. Erfindungsgemäss wird der Aussenbereich einer runden Kochfläche stärker beheizt, was bei handelsüblichen Kochtöpfen, die in der Regel nur aussen am äusseren Ring der Kochplatte aufliegen, zu einem besseren Wärmeübergang führt.

Die Widerstandsschicht ist vorzugsweise im Vakuum aufgedampft. Besonders günstig jedoch ist es, wenn sie im Siebdruckverfahren aufgedruckt ist. Dabei besteht der Widerstand aus einer sogenannten Cermet-Schicht, bei der in einer Glasfritte Platin, Rhodium oder ein anderes geeignetes Metall in Oxydform pulverförmig beigemischt ist. Zur Temperaturabfühlung können im gleichen Siebdruckverfahren noch eine oder mehrere Temperaturfühler aus einer Substanz mit negativem oder positivem Widerstandskoeffizienten aufgebracht werden. In beiden Fällen wird eine einfache Aufbringung mit gleichzeitig guter Haftung der Widerstandsschicht an dem Kochplattenkörper erreicht.

Mit Vorteil kann das aus Keramik bestehende Substrat eingefärbt sein. Damit ist es möglich, der Kochplatte auch ein optisch ansprechendes Aussehen zu verleihen.

Die Widerstandsschicht kann auf ihrer dem Substrat entgegengesetzten Seite mit Vorteil eine mechanische Schutzschicht aufweisen.

Um eine gute thermische Abschirmung der Kochplatte nach unten zu erreichen, schlägt die Erfindung vor, dass unterhalb der Widerstandsschicht, d.h. zwischen der Widerstandsschicht und einem ggf. vorhandenen Bodenblech, eine thermische Isolierung angeordnet ist.

Die elektrischen Anschlussleitungen können mit Vorteil auf die Widerstandsschicht oder eine zusätzliche Versilberung aufgelötet werden. Hierzu eignet sich insbesondere eine Hartlötung. Dies ist eine besonders günstige, platzsparende und billige Befestigungsart, da keine zusätzlichen Anschlussklemmen an dieser Stelle benötigt werden. Die Versilberung lässt sich bei dem Herstellungsverfahren der Widerstandsschicht mit herstellen. Es ist auch möglich, als Kontaktierung eine Silber-Palladium-Schicht, ebenfalls im Siebdruckverfahren aufzubringen, auf die dann z.B. ein Metallwinkel aus Nickelblech hart aufgelötet wird. An diesem Winkel kann dann eine elektrische Konfektionierung durch herkömmliches Widerstandsschweissen vorgenommen werden. Auch ist es möglich, als Kontaktierung eine Nikkelschicht im Vacuum aufzudampfen, auf die dann ein Metallwinkel, z.B. im Laserverfahren aufgeschweisst wird.

Die Zugentlastung dieser Anschlüsse wird dabei mit Vorteil von dem nach unten gehenden Schenkel des Überfallrandes aufgenommen.

Um eine gute und sichere Befestigung der Kochplatte in einer Herdmulde zu ermöglichen, wird von der Erfindung weiterhin vorgeschlagen, dass der nach unten gehende Schenkel des Überfallrandes mit mindestens zwei Bolzen versehen ist, die zur Befestigung der Kochplatte in der Mulde mit Hilfe des Befestigungstellers bzw. des Bodenbleches vorgesehen sind.

Auch die Befestigung des Substrates an dem Überfallrand lässt sich ausserordentlich einfach durchführen, da erfindungsgemäss die beheizte Platte vorzugsweise mit einem Keramikkleber in den Überfallrand dicht eingeklebt ist. Dabei gestaltet sie sich insbesondere dann ausserordentlich günstig, wenn der Ausdehnungskoeffizient des Überfallrandes dem der beheizten Platte angeglichen ist.

In Weiterbildung ist vorgesehen, dass die Bereiche der Widerstandsschicht in Kreis- bzw. Kreisringsektoren unterteilt sind. Beispielsweise lässt sich eine Kreisform, wie sie eine normale Kochplatte aufweisen würde, durch acht gleich grosse Kreissektoren bilden, wobei die eine Anschlussleitung in der Mitte des Kreises und die andere am Umfang des Kreises angeschlossen wird. Bei der Ausbildung der Bereiche der Widerstandsschicht in Form von Kreis- bzw. Kreisringsektoren weisen diese abwechselnd auf beiden Seiten Einschnitte auf. Diese Einschnitte verringern den Querschnitt in Flächenrichtung, wobei die so gebildeten Bereiche der Widerstandsschicht die Form eines Mäanders erhalten. Dabei ist vorzugsweise vorgesehen, dass je zwei Sektoren bzgl. ihrer Trennungslinie zueinander symmetrisch ausgebildet sind. Dies hat den besonderen Vorteil, dass beidseits einer Trennungslinie keine Windungsspannungen vorhanden sind, so dass die Potentiale auf beiden Seiten der Trennschicht gleich gross sind. Dies bedeutet aber, dass die isolierenden Trennungslinien zwischen je zwei Bereichen so dünn gemacht werden können, wie es das zum Aufbringen der Widerstandsschicht benutzte Verfahren zulässt.

Weitere Merkmale, Einzelheiten und Vorzüge der Erfindung ergeben sich aus den Ansprüchen, der folgenden Beschreibung einer bevorzugten Ausführungsform sowie anhand der Zeichnung. Hierbei zeigen:
Fig. 1 einen Längsschnitt durch eine erfindungsgemäss ausgestaltete Kochplatte;
Fig. 2 eine vergrösserte Einzelheit der Anordnung nach Fig. 1;
Fig. 3 eine Untenansicht der Widerstandsschicht der Kochplatte nach Fig. 1.

In eine Öffnung einer Herdmulde 11 ist eine Kochplatte mit ihrem Überfallrand 12 eingesetzt. Dieser Überfallrand besitzt einen umlaufenden, etwa horizontal verlaufenden Abschnitt 13, dessen Aussenrand nach unten abgebogen ist. Zwischen den Abschnitt 13 und einen Abschnitt 14 der Herdmulde 11 ist ein Dichtring 15 eingelegt. Der Überfallrand 12 besitzt neben dem etwa horizontal verlaufenden Abschnitt 13 eine Schulter 16, die zur Aufnahme des Kochplattenkörpers 17 bestimmt ist. Auf seiner dem Mittelpunkt zugewandten Seite der Schulter 16 besitzt der Überfallrand 12 einen umlaufenden flachzylindrigen Schenkel 18, an dem, über den Umfang verteilt, drei Schraubbolzen 19 befestigt sind. Von diesen drei Schraubbolzen ist in Fig. 1 nur ein einziger zu sehen.

Unterhalb der Kochplatte ist ein Bodenblech 20 angeordnet, das eine der Anzahl der Schraubbolzen 19 entsprechende Anzahl von Öffnungen aufweist, durch die der Schraubbolzen 19 hindurchgreift. Auf den Schraubbolzen 19 ist eine Mutter 21 und eine Unterlegscheibe 22 aufgeschraubt, wobei durch diese Verschraubung das Bodenblech mit seinem umlaufenden Rand 23 gegen die Unterseite der Herdmulde 11 angedrückt wird. Auf diese Weise erfolgt eine Befestigung des Überfallrandes 12 und des Bodenbleches 20 mit der Herdmulde 11.

Auf die Schulter 16 und den anschliessenden vertikal verlaufenden Absatz 24 des Überfallrandes 12 ist der Kochplattenkörper 17, der bei dem bevorzugten Ausführungsbeispiel aus Keramik besteht, mit einem eine dünne Schicht 25 bildenden Keramikkleber eingeklebt, siehe insbesondere Fig. 2.

Das Bodenblech 20 besitzt auf seiner Oberseite, d. h. auf seiner der Kochplatte zugewandten Seite, eine relativ dicke Schicht 26 aus Isoliermaterial, das eine umlaufende Ringnut 29 zur Aufnahme des Schenkels 18 des Überfallrandes 12 aufweist.

Wie aus der Fig. 2 hervorgeht, ist auf der Unterseite des Kochplattenkörpers 17 eine Widerstandsschicht 27 aufgebracht, beispielsweise mit Hilfe eines Siebdruckverfahrens aufgedruckt. Diese Widerstandsschicht 27 ist direkt auf den Kochplattenkörper 17 aufgebracht, da dieser aus elektrisch isolierendem Material besteht. Auf der Unterseite der Widerstandsschicht 27 ist eine dünne Schutzschicht 28 aufgebracht, die die Widerstandsschicht 27 vor mechanischen Beschädigungen schützt.

Fig. 3 zeigt die Ansicht des Kochplattenkörpers 17 in Fig. von unten. Dabei ist aus Vereinfachungsgründen der Überfallrand 12 nicht eingezeichnet. Wie sich aus Fig. 3 ergibt, besteht die Widerstandsschicht 27 aus insgesamt acht Kreisringsektoren 30. Jeder dieser Sektoren 30 erstreckt sich über einen Winkel von etwa 45°. Betrachtet man die beiden oberen Sektoren in der Fig. 3, so ist deutlich zu sehen, dass sie symmetrisch zu der Trennungslinie 31 aufgebaut sind. In jedem Sektor sind Einschnitte 32, 33 und 34 eingebracht, die sich jeweils längs eines konzentrischen Kreisbogens erstrecken und jedem Sektor 30 ein mäanderförmiges Aussehen geben.

Im Mittelpunkt des Kochplattenkörpers 17 ist eine sternartige Versilberung 35 mit vier Strahlen aufgebracht, wobei die vier Strahlen 36 jeweils in eine Trennfuge zwischen zwei Sektoren 30 eingreifen. Mit dieser Versilberung 35 wird der aus Gründen der Vereinfachung nicht dargestellte eine Leitungsdraht verbunden, während der zweite Leitungsdraht von aussen an den vier Versilberungen 37 angreift, die ebenfalls in Trennfugen zwischen zwei Sektoren angeordnet sind.

Um eine besonders gute Anpassung der Wärmecharakteristik der erfindungsgemässen Kochplatte zu ermöglichen, kann vorgesehen sein, dass die spezifische Oberflächenbelastung der Sektoren 30 von aussen nach innen abnimmt. So kann beispielsweise der äussere Teil jedes Sektors 30, d. h. der Bereich zwischen dem Aussenrand 38 des Sektors und dem ersten Einschnitt 32, eine Oberflächenbelastung von etwa 11,5 W/cm² besitzen, während der Bereich zwischen dem Innenrand 39 des Sektors 30 und dem benachbarten Einschnitt 34 eine Belastung von etwa 8 W/cm² besitzt.

## Patentansprüche

1. Kochplatte mit einem im beheizten Bereich eine im wesentlichen ebene Ober- und Unterseite aufweisenden flachen Kochplattenkörper (17) aus gut wärmeleitendem, elektrisch isolierendem Material mit niedrigem Ausdehnungskoeffizienten und hoher Temperatur-Wechselbeständigkeit sowie einer elektrischen Beheizung, die als eine in einzelne, gegeneinander isolierte Bereiche aufgeteilte Schicht (27) aus Widerstandsmaterial auf die Unterseite des Kochplattenkörpers (17) aufgebracht ist und Bereiche unterschiedlicher elektrischer Oberflächenbelastung aufweist, dadurch gekennzeichnet, dass der Widerstandswert durch Querschnittsverminderung, insbesondere mit Hilfe eines Lasers, abgestimmt ist, die Bereiche unterschiedlicher elektrischer Oberflächenbelastung ringförmig oder kreisförmig ausgebildet sind, und dass die elektrische Oberflächenbelastung nach aussen ansteigt.

2. Kochplatte nach Anspruch 1, dadurch gekennzeichnet, dass die Widerstandsschicht (27) aufgedruckt ist.

3. Kochplatte nach Anspruch 1, dadurch gekennzeichnet, dass die Widerstandsschicht (27) aufgedampft ist.

4. Kochplatte nach einem der vorhergehenden Ansprüche, dadurch gekennzeichnet, dass die Widerstandsschicht (27) auf ihrer dem Substrat entgegengesetzten Seite eine mechanische Schutzschicht (28) aufweist.

5. Kochplatte nach einem der vorhergehenden Ansprüche, dadurch gekennzeichnet, dass das Keramiksubstrat eingefärbt ist.

6. Kochplatte nach einem der vorhergehenden Ansprüche, dadurch gekennzeichnet, dass unterhalb der Widerstandsschicht (27) eine thermische Isolation (26) angeordnet ist.

7. Kochplatte nach einem der vorhergehenden Ansprüche, dadurch gekennzeichnet, dass die elektrischen Anschlussleitungen auf die Widerstandsschicht (27) oder eine zusätzliche Versilberung (35, 37) bzw. Silber-Palladium-Schicht aufgelötet sind.

8. Kochplatte nach einem der vorhergehenden Ansprüche, dadurch gekennzeichnet, dass sie einen Überfallrand (12) aufweist und die Zugentlastung der elektrischen Anschlüsse von dem nach unten gehenden Schenkel (18) des Überfallrandes (12) aufgenommen wird.

9. Kochplatte nach einem der vorhergehenden Ansprüche, dadurch gekennzeichnet, dass sie einen Überfallrand (12) aufweist, dessen nach unten gehender Schenkel (18) mit mindestens zwei Bolzen (19) versehen ist, die zur Befestigung der Kochplatte in einer Mulde (11) mit Hilfe eines thermisch isolierten Befestigungstellers bzw. Bodenbleches (20) vorgesehen sind.

10. Kochplatte nach einem der vorhergehenden Ansprüche, dadurch gekennzeichnet, dass der Kochplattenkörper (17) vorzugsweise mit einem Keramikkleber (25) in einen Überfallrand dicht eingeklebt ist.

11. Kochplatte nach Anspruch 10, dadurch gekennzeichnet, dass der Ausdehnungskoeffizient des Überfallrandes (12) dem des Kochplattenkörpers (17) angeglichen ist.

12. Kochplatte nach einem der vorhergehenden Ansprüche, dadurch gekennzeichnet, dass die Bereiche der Widerstandsschicht (27) in Kreis- bzw. Kreisringsektoren (30) unterteilt sind.

13. Kochplatte nach Anspruch 12, dadurch gekennzeichnet, dass die Sektoren (30) abwechselnd auf beiden Seiten Einschnitte (32, 33, 34) aufweisen.

14. Kochplatte nach Anspruch 12 oder 13, dadurch gekennzeichnet, dass die zwei Sektoren (30) bezüglich ihrer Trennungslinie (31) zueinander symmetrisch ausgebildet sind.

15. Kochplatte nach einem der vorhergehenden Ansprüche, dadurch gekennzeichnet, dass die Widerstandsschicht aus einer Cermet-Schicht besteht, bei der in einer Glasfritte Platin, Rhodium oder ein anderes geeignetes Metall in Oxidform pulverförmig beigemischt ist.

16. Kochplatte nach einem der vorhergehenden Ansprüche, dadurch gekennzeichnet, dass zur elektronischen Temperatursteuerung ein oder mehrere Temperaturfühler im gleichen Siebdruckverfahren aus einer temperaturabhängigen Substanz mit negativen (NTC) oder positiven (PTC) Widerstandskoeffizienten aufgebracht sind.

## Claims

1. Hotplate with a flat hotplate body (17) having in the heated area a substantially planar top and bottom and which is made from good heat- conducting, electrically insulating material with a low expansion coefficient and high thermal cycling stability, as well as an electrical heating means applied to the bottom of the hotplate body (17) in the form of a resistance material layer film (27) subdivided into individual reciprocally insulated zones and has zones with different electrical surface loading, characterized in that the resistance value is matched by cross-sectional reduction, particularly with the aid of a lazer, the zones with different electrical surface loading being constructed in annular or circular manner and that the electrical surface loading rises to the outside.

2. Hotplate according to claim 1, characterized in that the resistive film (27) is printed on.

3. Hotplate according to claim 1, characterized in that the resistive film (27) is evaporated on.

4. Hotplate according to one of the preceding claims, characterized in that the resistive film (27) is provided on its side opposite to the substrate with a mechanical protection coating (28).

5. Hotplate according to one of the preceding claims, characterized in that the ceramic substrate is coloured.

6. Hotplate according to one of the preceding claims, characterized in that a thermal insulation (26) is arranged below the resistive film (27).

7. Hotplate according to one of the preceding claims, characterized in that the electrical connections are brazed or hard soldered onto the resistive film (27) or an additional silver coating (35, 37) or silver-palladium coating.

8. Hotplate according to one of the preceding claims, characterized in that it has an overflow edge (12) and the pull relief of the electrical connections is provided by the downwardly directed leg (18) of the overflow edge (12).

9. Hotplate according to one of the preceding claims, characterized in that it has an overflow edge (12), whose downwardly directed leg (18) is provided with at least two bolts (19), which are used for fixing hotplate in a depression (11) with the aid of a thermally insulated fixing plate or bottom tray (20).

10. Hotplate according to one of the preceding claims, characterized in that the hotplate body (17) is tightly bonded into an overflow edge, preferably using a ceramic adhesive (25).

11. Hotplate according to claim 10, characterized in that the expansion coefficient of the overflow edge (12) is adapted to that of the hotplate body (17).

12. Hotplate according to one of the preceding claims, characterized in thatthe areas of the resistive film (27) are subdivided into circular or circular ring sectors (30).

13. Hotplate according to claim 12, characterized in that the sectors (30) alternately have cuts (32, 33, 34) on both sides.

14. Hotplate according to claims 12 or 13, characterized in that the two sectors (30) are constructed symmetrically to one another with respect to their dividing line (31).

15. Hotplate according to one of the preceding claims, characterized in that the resistive film is made from a cermet layer, platinum, rhodium or some other suitable metal is pulverulently admixed in oxide form in a glass frit.

16. Hotplate according to one of the preceding claims, characterized in that for electronic temperature control purposes, one or more thermal sensors are applied in the same screen printing process from a temperature-dependent substance with a negative (NTC) or positive (PTC) resistance coefficient.

## Revendications

1. Plaque de cuisson comprenant, dans sa région chauffée, un corps aplati (17) de plaque de cuisson, muni de faces supérieure et inférieure sensiblement planes, et consistant en un matériau électriquement isolant conduisant bien la chaleur, à faible coefficient de dilatation et à grande résistance aux variations de température, ainsi qu'un chauffage électrique qui est installé sur la face inférieure du corps (17) de plaque de cuisson, en tant que couche (27) en un matériau résistif subdivisée en des régions individuelles isolées les unes des autres, et qui comporte des régions à contraintes superficielles électriques différentes, caractérisée par le fait que la valeur résistive est harmonisée par une réduction de section, en particulier à l'aide d'un laser, les régions à contraintes superficielles électriques différentes étant de réalisation annulaire ou circulaire; et par le fait que la contrainte superficielle électrique croît vers l'extérieur.

2. Plaque de cuisson selon la revendication 1, caractérisée par le fait que la couche résistive (27) est imprimée.

3. Plaque de cuisson selon la revendication 1, caractérisée par le fait que la couche résistive (27) est métallisée sous vide.

4. Plaque de cuisson selon l'une des revendications précédentes, caractérisée par le fait que la couche résistive (27) présente une couche de protection mécanique (28) sur sa face tournée à l'opposé du substrat.

5. Plaque de cuisson selon l'une des revendications précédentes, caractérisée par le fait que le substrat en céramique est coloré dans la masse.

6. Plaque de cuisson selon l'une des revendications précédentes, caractérisée par le fait qu'une isolation thermique (26) est disposée au-dessous de la couche résistive (27).

7. Plaque de cuisson selon l'une des revendications précédentes, caractérisée par le fait que les conducteurs électriques de raccordement sont brasés sur la couche résistive (27) ou sur une argenture supplémentaire (35, 37) ou une couche d'argent-palladium, respectivement.

8. Plaque de cuisson selon l'une des revendications précédentes, caractérisée par le fait qu'elle possède un rebord déversoir (12), le soulagement en traction des raccordements électriques étant assuré par la branche (18) du rebord déversoir (12) qui s'étend vers le bas.

9. Plaque de cuisson selon l'une des revendications précédentes, caractérisée par le fait qu'elle possède un rebord déversoir (12), dont la branche (18) s'étendant vers le bas est munie d'au moins deux boulons (19) prévus pour fixer la plaque de cuisson dans une auge (11), avec le concours respectif d'une rondelle de fixation ou d'une tôle de fond (20) isolée thermiquement.

10. Plaque de cuisson selon l'une des revendications précédentes, caractérisée par le fait que le corps (17) de cette plaque de cuisson est collé hermétiquement dans un rebord déversoir, de préférence au moyen d'un adhésif céramique (25).

11. Plaque de cuisson selon la revendication 10, caractérisée par le fait que le coefficient de dilatation du rebord déversoir (12) est adapté à celui du corps (17) de la plaque de cuisson.

12. Plaque de cuisson selon l'une des revendications précédentes, caractérisée par le fait que les régions de la couche résistive (27) sont scindées en des secteurs circulaires ou en des secteurs de couronne (30), respectivement.

13. Plaque de cuisson selon la revendication 12, caractérisée par le fait que les secteurs (30) présentent alternativement des entailles (32, 33, 34) de part et d'autre.

14. Plaque de cuisson selon la revendication 12 ou 13, caractérisée par le fait que les deux secteurs (30) sont réalisés mutuellement symétriques par rapport à leur ligne de séparation (31).

15. Plaque de cuisson selon l'une des revendications précédentes, caractérisée par le fait que la couche résistive consiste en une couche «cermet», dans laquelle du platine, du rhodium ou un autre métal approprié sous forme d'oxyde est incorporé à l'état pulvérulent dans une fritte de verre.

16. Plaque de cuisson selon l'une des revendications précédentes, caractérisée par le fait que, en vue de la commande électronique de la température, une ou plusieurs sondes pyrométriques en une substance thermodépendante à coefficients de résistance négatifs (NTC) ou positifs (PTC) sont implantées par le même procédé sérigraphique.
